# EUROPÄISCHE PATENTANMELDUNG

(11) **EP 2 815 887 A1**
(43) Veröffentlichungstag der Anmeldung: **24.12.2014**
(21) Anmeldenummer: 14166333.6
(22) Anmeldetag: 29.04.2014
(51) Int. Cl.: B42D 15/04

(54) **Klappkarte**

(30) Priorität: 17.06.2013 DE 202013102580 U
(71) Anmelder: bentino GmbH, 45894 Gelsenkirchen (DE)
(72) Erfinder: Schmidt-Troschke, Sebastian, 45259 Essen (DE); Leinweber, Gregor, 45701 Herten (DE)
(74) Vertreter: Kalkoff & Partner

(57) **Zusammenfassung**

Die Erfindung betrifft eine Klappkarte mit einem eine Kartenvorderseite aufweisenden vorderen Kartenkörper und einem eine Kartenrückseite aufweisenden hinteren Kartenkörper, wobei, der vordere Kartenkörper und der hintere Kartenkörper über eine Faltkante schwenkbar miteinander verbunden sind. Um eine Klappkarte bereitzustellen, welche die Möglichkeit zur Übermittlung eines persönlichen Grußes erlaubt, zuverlässig aufstellbar ist und im aufgestellten Zustand einen ansprechenden optischen Eindruck aufweist, ist vorgesehen, dass ein Rahmenelement über einen ziehharmonikaförmigen Verbindungsabschnitt verstellbar mit der Kartenvorderseite und/oder Kartenrückseite verbunden ist.

## Beschreibung

Die Erfindung betrifft eine Klappkarte mit einem eine Kartenvorderseite aufweisenden vorderen Kartenkörper und einem eine Kartenrückseite aufweisenden hinteren Kartenkörper, wobei der vordere Kartenkörper und der hintere Kartenkörper über eine Faltkante schwenkbar miteinander verbunden sind.

Klappkarten, bzw. Grußkarten der eingangs genannten Art sind in vielfältigen Formen und Gestaltungen aus dem Stand der Technik bekannt. Durch die unterschiedlichen Aufmachungen, insbesondere der Vorder- und Rückseite der Klappkarte, existiert ein reichhaltiges Angebot unterschiedlichster Grußkarten, welche an eine Vielzahl verschiedener Anlässe angepasst sind. In der Regel ist im Bereich der Innenseite ein freiliegender Bereich vorhanden, welcher es dem Grüßenden ermöglicht, dem Adressaten eine persönliche Nachricht, bspw. Glückwünsche auszurichten.

Bekannte Klappkarten der eingangs genannten Art weisen jedoch den Nachteil auf, dass diese im geschlossenen Zustand oder auch im teilweise geöffneten und dann aufgestellten Zustand den persönlichen Gruß des Grüßenden nicht erkennen lassen. Darüber hinaus ist eine Aufstellung der Klappkarte nur bedingt möglich, da diese im aufgefalteten Zustand eine nur geringe Stabilität aufweist. Gerade die Präsentation mehrerer Grußkarten erfreut sich bei den Adressaten jedoch hoher Beliebtheit, wobei die Klappkarten im aufgefalteten Zustand bspw. auf einem Tisch, einer Fensterbank oder einem Kaminsims aufgestellt werden.

Hiervon ausgehend liegt der Erfindung die Aufgabe zugrunde, eine Klappkarte bereitzustellen, welche die Möglichkeit zur Übermittlung eines persönlichen Grußes erlaubt, zuverlässig aufstellbar ist und im aufgestellten Zustand einen ansprechenden optischen Eindruck aufweist.

Die Erfindung löst die Aufgabe durch eine Klappkarte mit den Merkmalen des Anspruchs 1. Vorteilhafte Weiterbildungen der Erfindung sind in den abhängigen Ansprüchen angegeben.

Kennzeichnend für die erfindungsgemäße Klappkarte ist, dass ein Rahmenelement über einen ziehharmonikaförmigen Verbindungsabschnitt verstellbar mit der Kartenvorderseite und/oder Kartenrückseite verbunden ist. Die Verbindung des Rahmenelements über einen ziehharmonikaförmigen Verbindungsabschnitt erlaubt es, den Abstand des Rahmenelements gegenüber der Kartenvorderseite und/oder Kartenrückseite, je nachdem an welcher das Rahmenelement angeordnet ist, zu variieren. Ein Vorteil der erfindungsgemäßen Klappkarte besteht darin, dass das Rahmenelement einen räumlichen, dreidimensionalen Eindruck erzeugt, der es in besonderer Weise ermöglicht, die dem Rahmelement zugeordnete Kartenvorderseite oder Kartenrückseite dem Anlass entsprechend zu gestalten, wobei dann die Klappkarte im aufgestellten Zustand einen besonders ansprechenden optischen Eindruck erweckt. Im aufgeklappten Zustand gewährleistet das gegenüber der Vorder- oder Rückseite beabstandete Rahmenelement ferner eine hohe Stabilität der Klappkarte. Darüber hinaus kann durch das Rahmenelement sowie den Verbindungsabschnitt - bspw. im Falle einer asymmetrischen Ausgestaltung und/ oder Anordnung des Rahmenelements gegenüber der Kartenvorder- und/oder -rückseite - die Standfläche gegenüber bekannten Klappkarten erhöht werden, so dass die Standsicherheit der Klappkarte in ergänzender Weise gesteigert wird.

Die Verwendung eines Rahmenelements weist ferner den Vorteil auf, dass die dem Rahmenelement zugeordnete Kartenvorderseite und/oder Kartenrückseite dazu genutzt werden kann, um auf dieser einen persönlichen Gruß anzubringen, der dann durch das Rahmenelement durch seine Tiefenwirkung hervorgehoben wird. Auch ist es möglich, im Bereich zwischen dem Rahmenelement und der Kartenvorderseite und/oder Kartenrückseite einen Einleger, bspw. ein persönliches Bild oder ein Foto anzuordnen, welches dann durch die ziehharmonikaförmigen Verbindungsabschnitte zuverlässig in seiner Position gehalten wird und dessen Eindruck durch das Rahmenelement positiv verstärkt wird. Es ist somit auch möglich, die Klappkarten im aufgestellten Zustand als Bilderrahmen zu nutzen, sodass die Klappkarte auch nach dem Anlass für den Gruß noch genutzt werden kann. Das Rahmenelement erzeugt dabei vor allem einen plastischen, dreidimensionalen Eindruck, der eine räumliche Wahrnehmung des dem Rahmenelement zugeordneten Motivs hervorruft. Dieser 3D-Effekt kann durch eine den Tiefeneffekt verstärkende Ausgestaltung des Rahmenelements erhöht werden.

Die Anordnung des Rahmenelements an der Kartenrückseite und/oder Kartenvorderseite ist grundsätzlich frei wählbar. Obgleich die gleichzeitige Anordnung eines Rahmenelements an der Kartenvorderseite und Kartenrückseite möglich ist, wird eine Anordnung des Rahmenelements an der Kartenvorderseite oder Kartenrückseite bevorzugt. Des Weiteren können ein oder mehrere Verbindungsabschnitte zur Anordnung des Rahmenelements verwendet werden. Dabei ist die Länge, Form sowie die den Abstand zur Kartenvorderseite oder Kartenrückseite bestimmende Ausgestaltung der Verbindungsabschnitte, sowie deren Erstreckung entlang der Kartenvorderseite und/oder Kartenrückseite grundsätzlich frei wählbar. Nachdem auch das Rahmenelement eine beliebige Form aufweisen kann, wird eine entsprechende Ausgestaltung der Verbindungsabschnitte, insbesondere eine an die Form der Rahmenelemente angepasste Form, bevorzugt, wobei dem Rahmenelement mit den Verbindungsabschnitten eine hohe Stabilität verliehen wird. So ist bspw. bei einem bogenförmigen Rahmenelement eine entsprechend bogenförmige Ausgestaltung des Verbindungsabschnittes von besonderem Vorteil. Sowohl das Rahmenelement als auch der Verbindungsabschnitt müssen dabei jedoch keine geschlossene Ringform aufweisen, um eine hohe Stabilität zu gewährleisten.

Nach einer besonders vorteilhaften Ausgestaltung der Erfindung ist das Rahmenelement über zwei mit gegenüberliegenden Kanten der Kartenvorderseite und/oder Kartenrückseite verbundene Verbindungsabschnitte mit der Kartenvorderseite und/oder Kartenrückseite verbunden. Zum einen ermöglicht die Verwendung von zwei gegenüberliegenden Verbindungsabschnitten eine zuverlässige Beabstandung des Rahmenelements gegenüber der Kartenvorderseite und/oder Kartenrückseite, so dass zuverlässig ein plastischer Eindruck erzeugt werden kann. Zum anderen wird darüber hinaus die Zugänglichkeit zum Bereich zwischen dem Rahmenelement und der Kartenvorderseite und/oder Kartenrückseite verbessert, so dass es in einfacher Weise möglich ist, einen Einleger im Bereich zwischen dem Rahmenelement und der Kartenvorderseite und/oder Kartenrückseite anzuordnen. Die Verbindungsabschnitte gewährleisten dabei eine Lagesicherung des Einlegers.

Die gegenüberliegende Anordnung der beiden Verbindungsbereiche ist gemäß der vorstehend beschriebenen Ausgestaltung der Erfindung ebenfalls frei wählbar und kann bspw. von der Form der Klappkarte und der Form des Rahmenelements abhängig gemacht werden. Nach einer besonders vorteilhaften Ausgestaltung der Erfindung ist jedoch vorgesehen, dass ein erster Verbindungsabschnitt im Bereich der Faltkante und ein zweiter Verbindungsabschnitt im Bereich der der Faltkante gegenüberliegenden Kante der Kartenvorderseite und/oder Kartenrückseite mit der Kartenvorderseite und/oder Kartenrückseite verbunden ist. Durch diese Ausgestaltung der Erfindung wird insbesondere bei einer rechteckigen Ausgestaltung der mit dem Rahmenelement verbundenen Kartenvorderseite und/oder Kartenrückseite sowie eines ebenfalls rechteckigen Rahmenelements eine hohe Stabilität im aufgeklappten Zustand sowie eine gute Zugänglichkeit zum Bereich zwischen dem Rahmenelement und der Kartenvorderseite und/oder Kartenrückseite erreicht. Darüber hinaus erlaubt diese Ausgestaltung der Erfindung die besonders einfache einstückige Herstellung der Klappkarte, wobei der vordere Kartenkörper, der hintere Kartenkörper, das Rahmenelement und die beiden Verbindungsbereiche aus einem Bogen hergestellt werden können. Hierdurch werden die Herstellungskosten der Klappkarte in ergänzender Weise reduziert.

Die Ausgestaltung des Rahmenelements ist, wie bereits an obiger Stelle dargelegt, grundsätzlich frei wählbar und insofern an den für die Klappkarte vorgesehenen Anlass anpassbar. Nach einer besonders vorteilhaften Ausgestaltung der Erfindung ist jedoch vorgesehen, dass das Rahmenelement einen umlaufenden Rand aufweist. Durch diese Ausgestaltung der Erfindung wird eine hohe Stabilität des Rahmenelements gewährleistet, welches über den gesamten umlaufenden Rand oder auch nur abschnittsweise mit einem oder mehreren Verbindungsabschnitten verbunden ist. Darüber hinaus verbessert ein durch einen umlaufenden Rand gebildetes Rahmenelement den optischen Eindruck, so dass insbesondere im Falle der Verwendung eines Einlegers im Bereich zwischen dem Rahmenelement und der Kartenvorderseite und/oder Kartenrückseite ein besonders hochwertiger Eindruck erzielt werden kann.

Nach einer weiteren Ausgestaltung der Erfindung ist vorgesehen, dass das Rahmenelement Querstreben aufweist, die bevorzugt mit einander gegenüberliegenden Bereichen des Randes verbunden sind. Die Verwendung von Querstreben, welche grundsätzlich auch alleine zur Bildung des Rahmenelements genutzt werden können, erhöht im Falle deren Verbindung mit gegenüberliegenden Bereichen des Rands die Stabilität des Rahmenelements in ergänzender Weise. Zudem können die Querstreben als Designelemente dienen, welche den Eindruck eines auf der Kartenvorderseite und/oder Kartenrückseite angeordneten Motivs oder eines Einlegers verstärken. So können die Querstreben bspw. die Form von Fensterquerstreben aufweisen, wodurch der Eindruck erweckt wird, dass bei einer entsprechenden Ausgestaltung des Rands das zwischen dem Rahmenelement und der Kartenvorderseite und/oder Rückseite angeordnete Motiv hinter einem Fenster, bspw. Sprossenfenster angeordnet ist.

Nach einer weiteren Ausgestaltung der Erfindung ist ferner vorgesehen, dass ein Eckbereich des Rands ein Verstärkungselement aufweist. Bei dem Verstärkungselement handelt es sich um ein den Eckbereich des Rahmenelements abstützendes Element der Klappkarte, welches bspw. durch eine erhöhte Breite des Rands im Eckbereich gebildet wird. Alternativ ist auch der Einsatz einer Querstrebe denkbar. Das Verstärkungselement erhöht die Stabilität des Rahmenelements und gewährleistet eine besonders hohe Standsicherheit der Klappkarte im aufgeklappten Zustand. Das Verstärkungselement kann dabei ebenfalls einstückig mit der Klappkarte ausgebildet sein.

Im Falle einer nach einer Weiterbildung vorgesehenen Anordnung eines Einlegers im Bereich zwischen dem Rahmenelement und der Kartenrückseite und/oder Kartenvorderseite wird bereits durch die ziehharmonikaförmige Ausgestaltung des Verbindungsabschnitts eine gute Lagesicherung erreicht. Diese besteht insbesondere dann, wenn der Verbindungsabschnitt in der bevorzugten Weise derart ausgebildet ist, dass die ziehharmonikaförmige Gestalt durch zwei miteinander verbundene Stege gebildet ist, wobei die Verbindungslinie der beiden Stege in Richtung des Karteninneren weist. Nach einer besonders vorteilhaften Ausgestaltung ist jedoch vorgesehen, dass an der dem Rahmenelement zugewandten Kartenvorderseite und/oder Kartenrückseite Befestigungsmittel zur Festlegung eines Einlegers an der Kartenrückseite und/oder Kartenvorderseite angeordnet sind. Die Befestigungsmittel sind dabei dergestalt, dass sie eine Fixierung des Einlegers in besonders zuverlässiger Weise gewährleisten, sodass auch bei einem Verdrehen der Karte eine Verlagerung des Einlegers weitestgehend ausgeschlossen ist.

Die Klappkarte, welche in der Regel als Grußkarte dient, wird üblicherweise auf postalischem Wege übermittelt, so dass deren Anordnung in einem Umschlag hierfür erforderlich ist. Um eine einfache Einbringung in den Umschlag sowie eine zuverlässige Versendung zu gewährleisten, befindet sich das Rahmenelement in einer Versandlage über die ziehharmonikaförmigen Verbindungsabschnitte in einer Anlage an der Kartenrückseite und/oder Kartenvorderseite. Nach einer besonders vorteilhaften Ausgestaltung der Erfindung ist dabei vorgesehen, dass das Rahmenelement und/oder die dem Rahmenelement zugeordnete Kartenvorderseite und/oder Kartenrückseite und/oder der Verbindungsabschnitt Arretierungsmittel aufweist, die derart ausgebildet sind, dass sie eine lösbare Festlegung des Rahmenelements an der Kartenvorderseite und/oder Kartenrückseite ermöglichen. Diese Ausgestaltung der Erfindung, bei der die Arretierungsmittel die Versandlage der Klappkarte sichern, erlaubt eine besonders einfache Anordnung der Klappkarte in dem zur Versendung vorgesehen Umschlag. Darüber hinaus wird zudem gewährleistet, dass auch während des Versands die Klappkarte in ihrer Versandlage verbleibt. Die lösbare Festlegung erlaubt es ferner, dass nach Erhalt der Klappkarte durch den Adressaten dieser das Rahmenelement problemlos in eine gegenüber der Kartenrückseite oder Kartenvorderseite beabstandete Lage verstellen kann, in der die Klappkarte komfortabel aufstellbar ist.

Die Ausgestaltung der Befestigungsmittel zur Anordnung eines Einlegers bzw. der Arretierungsmittel zur Festlegung des Rahmenelements an der Kartenrückseite und/oder Kartenvorderseite ist grundsätzlich frei wählbar. Bevorzugt werden jedoch solche Befestigungsmittel verwendet, welche rückstandslos ablösbar sind, so dass eine einfache und zuverlässige Positionierung aber auch Entfernung möglich ist. Gleiches gilt für die Auswahl des Arretierungsmittels, welches jedoch bspw. auch durch Klettstreifen, magnetisch wirkende Elemente oder Druckknöpfe gebildet sein kann. Bevorzugt werden jedoch auch für die Arretierungsmittel solche Klebemittel verwendet, welche rückstandslos ablösbar sind und eine mehrfache Befestigung und Aufstellung ermöglichen.

Gemäß einer weiteren vorteilhaften Ausgestaltung der Erfindung ist ferner eine Verbindungslasche zur Festlegung des maximalen Abstands der einander zugewandten Innenseiten des vorderen Kartenkörpers und hinteren Kartenkörpers im aufgeklappten Zustand vorgesehen. Die Verbindungslasche ist dabei an der einen Innenseite von vorderem Kartenkörper und hinterem Kartenkörper befestigt und mit der anderen Innenseite von vorderem Kartenkörper und hinterem Kartenkörper lösbar verbindbar. Grundsätzlich ist dabei frei wählbar, an welcher der Innenseiten die Verbindungslasche dauerhaft befestigt ist und an welcher gegenüberliegenden Innseite die Verbindungslasche dann lösbar befestigbar ist. Die Verbindungslasche bestimmt im befestigen Zustand den maximalen Öffnungswinkel der Klappkarte und verhindert dadurch besonders zuverlässig, dass die Klappkarte weiter aufklappt. Die lösbare Verbindung zwischen der Verbindungslasche und einer der Innenseiten kann dabei grundsätzlich beliebig ausgestaltet sein. Denkbar sind hier bspw. Klebemittel, die rückstandslos ablösbar sowie wiederholt verwendbar sind. Alternativ können auch Klettmittel, Druckknöpfe oder magnetisch wirkende Verbindungselemente genutzt werden. Auch die Ausgestaltung der Verbindungslasche sowie deren Befestigung an der der lösbaren Innenseite gegenüberliegenden Seite ist grundsätzlich frei wählbar. Auch besteht die Möglichkeit, die Verbindungslasche einstückig mit der Klappkarte auszubilden oder diese als separates Teil zu fertigen, welches dann auch aus einem von der Klappkarte abweichenden Material gebildet sein kann.

Das Rahmenelement erzeugt bereits einen räumlichen Effekt, welcher einen besonders ansprechenden Eindruck der Karte hervorruft. Nach einer Weiterbildung der Erfindung ist ferner ein 3D-Element vorgesehen. Dieses ist mit dem einen von Rahmenelement und zugewandter Kartenvorderseite oder Kartenrückseite verbunden und liegt im beabstandeten Zustand des Rahmenelements an dem anderen von Rahmenelement und zugewandter Kartenvorderseite oder Kartenrückseite an. Gemäß dieser Ausgestaltung der Erfindung weist die Klappkarte neben dem Rahmenelement ein weiteres Element auf, welches sich in dem Zustand, in dem das Rahmenelement im Abstand von der Kartenvorderseite bzw. Kartenrückseite angeordnet ist, zwischen der Kartenvorderseite und/oder Kartenrückseite und der der Kartenvorderseite und/oder Kartenrückseite zugewandten Seite des Rahmenelements erstreckt. Es ist dabei ausreichend, das 3DElement nur mit dem einen von Rahmenelement und Kartenrückseite und/oder Kartenvorderseite zu verbinden und im Übrigen so auszubilden, dass es im beabstandeten Zustand des Rahmenelements an dem gegenüberliegenden Element anliegt. Darüber hinaus ist jedoch auch die Befestigung sowohl mit dem Rahmenelement als auch mit der Kartenrückseite bzw. Kartenvorderseite möglich. Bevorzugt wird jedoch die Ausgestaltung, bei der das 3D-Element an dem Rahmenelement befestigt ist und sich im aufgeklappten Zustand von dem Rahmenelement bis auf die Kartenvorderseite oder Kartenrückseite erstreckt, an der das 3D-Element dann anliegt. Das 3D-Element unterstützt aufgrund seiner Erstreckung ausgehend vom Rahmenelement bis auf die Kartenvorderseite bzw. Kartenrückseite den durch das Rahmenelement bereits hervorgerufenen 3D-Effekt. Die Form des 3D-Elements ist dabei grundsätzlich frei wählbar. So kann diese bspw. als lineares, sich in die Tiefe erstreckendes Element gebildet sein, aber auch in anderweitiger Form zwischen Rahmenelement und Kartenvorderseite bzw. Kartenrückseite verlaufen. So kann das 3D-Element bspw. auch eine gebogene oder Spiralform aufweisen. Das 3D-Element kann auch einstückig mit der Klappkarte ausgebildet sein.

Ein Ausführungsbeispiel der Erfindung wird nachstehend mit Bezug auf die Zeichnung erläutert. In der Zeichnung zeigt:
- Fig.1: eine Skizze einer perspektivischen Ansicht einer Klappkarte mit einem an der Kartenrückseite angeordneten Rahmenelement.

In Figur 1 ist ein Ausführungsbeispiel einer erfindungsgemäßen Klappkarte 1 dargestellt. Diese weist einen vorderen Kartenkörper 2 sowie einen hinteren Kartenkörper 3 auf, wobei diese Kartenkörper 2, 3 über eine Faltkante 16 schwenkbar miteinander verbunden sind. Die Klappkarte 1 ist somit zwischen einer hier nicht dargestellten geschlossenen Lage, in der die Innenseiten 4, 5 aneinander anliegen und der in Fig. 1 dargestellten aufgeklappten Lage verstellbar, so dass ein auf der Innenseite 4, 5 angebrachter Gruß für einen Adressaten der Klappkarte 1 sichtbar wird.

Zur Sicherung der aufgeklappten Lage, bzw. um zu verhindern, dass sich die Klappkarte 1 weiter auffaltet, ist eine Verbindungslasche 17 vorgesehen, die an der Innenseite 5 befestigt und an der gegenüberliegenden Innenseite 4 mittels eines hier nicht dargestellten, rückstandslos ablös- sowie wiederholt verwendbaren Klebemittels fixiert ist. Die Länge der Verbindungslasche 17 bestimmt somit den maximalen Öffnungswinkel der Klappkarte 1.

Neben dem vorderen Kartenkörper 2 und dem hinteren Kartenkörper 3, weist die Klappkarte 1 ferner ein Rahmenelement 8 auf, welches durch zwei ziehharmonikaförmige Verbindungsabschnitte 9a, 9b im Abstand von einer Kartenrückseite 7 des hinteren Kartenkörpers 3 veränderbar ist. Die Verbindungsabschnitte 9a, 9b, welche jeweils zwei aufeinander zu gerichtete und miteinander verbundene Stege 10a, 10b aufweisen, ermöglichen dabei eine sichere Anordnung des Rahmenelements 8 an dem hinteren Kartenkörper 3. Ein Steg 10a ist dabei mit dem hinteren Kartenkörper 3 und ein Steg 10b mit dem Rahmenelement 8 verbunden.

Bei dem dargestellten Ausführungsbeispiel sind die Verbindungsabschnitte 9a, 9b einander gegenüberliegend angeordnet, wobei der erste Verbindungsabschnitt 9a im Bereich der Faltkante 16 des hinteren Kartenelements 3 und der zweite Verbindungsabschnitt 9b an der der Faltkante 16 gegenüberliegenden Kante der Kartenrückseite 7 verläuft. Damit erlaubt die dargestellte Ausführungsform der Erfindung die einstückige Herstellung der Klappkarte 1 aus einem Bogen, so dass eine besonders kostensgünstige Herstellung möglich ist. So ist es bspw. möglich, die Klappkarte 1 dadurch zu bilden, dass sich an den vorderen Kartenkörper 2 der hintere Kartenkörper 3 und daran der Verbindungsabschnitt 9b anschließt. Diesem folgt das Rahmenelement 15 und der zweite Verbindungsabschnitt 9a, wobei der Steg 10a im Verbindungsbereich mit der Faltkante 16 den Abschluss bildet. Alternativ ist es auch möglich, an den vorderen Kartenkörper 2 den ersten Verbindungsabschnitt 9a anschließen zu lassen, welchem das Rahmenelement 15 und der zweite Verbindungsabschnitt 9b folgt. An diese schließt sich der hintere Kartenkörper 3 an, welcher wiederum an der dem zweiten Verbindungsabschnitt 9b gegenüberliegenden Kante im Bereich der Faltkante 16 befestigt wird. In beiden Fällen kann durch eine Faltung eines einstückigen Bogens die Klappkarte 1 hergestellt werden.

Das Rahmenelement 8 weist einen umlaufenden Rand 15 auf, welcher durch zwei Querstreben 11a, 11b verstärkt ist. Zusätzlich zur Verstärkung dient ein im Eckbereich des umlaufenden Rands 15 angeordnetes Verstärkungselement 12. Die dargestellte Ausführungsform des Rahmenelements 8 vermittelt den Eindruck eines Sprossenfensters, so dass ein in den Bereich zwischen dem hinteren Kartenkörper 3 und dem Rahmenelement 8 einschiebbares, hier nicht dargestelltes Bild als hinter einem Fenster befindlich wahrgenommen wird. Zur Festlegung eines Einlegers an der Kartenrückseite 7 dienen Befestigungselemente 13 in Form von rückstandslos ablösbaren Klebelementen, welche eine einfache Fixierung ermöglichen. Zudem bieten die nach innen gefalteten Verbindungsabschnitte 9a, 9b eine Lagesicherung des Einlegers.

Zur Arretierung des Rahmenelements 8 an der Kartenrückseite 7 in der Versandlage, in der die Klappkarte 1 üblicherweise mittels eines Umschlags verschickt wird, dient ein Arretierungsmittel 14, welches ebenfalls als rückstandslos ablösbares Klebemittel ausgeführt ist.

## Patentansprüche

1. Klappkarte mit
- einem eine Kartenvorderseite aufweisenden vorderen Kartenkörper und
- einem eine Kartenrückseite aufweisenden hinteren Kartenkörper, wobei,
- der vordere Kartenkörper und der hintere Kartenkörper über eine Faltkante schwenkbar miteinander verbunden sind,
**dadurch gekennzeichnet, dass**
ein Rahmenelement (8) über einen ziehharmonikaförmigen Verbindungsabschnitt (9a, 9b) verstellbar mit der Kartenvorderseite (6) und/oder Kartenrückseite (7) verbunden ist.

2. Klappkarte nach Anspruch 1, **dadurch gekennzeichnet, dass** das Rahmenelement (8) über zwei mit gegenüberliegenden Kanten der Kartenvorderseite (6) und/oder Kartenrückseite (7) verbundene Verbindungsabschnitte (9a, 9b) mit der Kartenvorderseite (6) und/oder Kartenrückseite (7) verbunden ist.

3. Klappkarte nach Anspruch 1 oder 2, **dadurch gekennzeichnet, dass** ein erster Verbindungsabschnitt (9a) im Bereich der Faltkante (16) und ein zweiter Verbindungsabschnitt (9b) im Bereich der der Faltkante (16) gegenüberliegenden Kante der Kartenvorderseite (6) und/oder Kartenrückseite (7) mit der Kartenvorderseite (6) und/oder Kartenrückseite (7) verbunden ist.

4. Klappkarte nach einem der vorhergehenden Ansprüche, **dadurch gekennzeichnet, dass** das Rahmenelement (8) einen umlaufenden Rand (15) aufweist.

5. Klappkarte nach einem der vorhergehenden Ansprüche,
**dadurch gekennzeichnet, dass** das Rahmenelement (8) Querstreben (11a, 11b) aufweist, die bevorzugt mit einander gegenüberliegenden Bereichen des Rands (15) verbunden sind.

6. Klappkarte nach einem der vorhergehenden Ansprüche, **dadurch gekennzeichnet, dass** ein Eckbereich des Rands (15) ein Verstärkungselement (12) aufweist.

7. Klappkarte nach einem der vorhergehenden Ansprüche, **dadurch gekennzeichnet, dass** an der dem Rahmenelement (8) zugewandten Kartenvorderseite (6) und/oder Kartenrückseite (7) Befestigungsmittel (13) zur Festlegung eines Einlegers an der Kartenrückseite (7) und/oder Kartenvorderseite (6) angeordnet sind.

8. Klappkarte nach einem der vorhergehenden Ansprüche, **dadurch gekennzeichnet, dass** der Verbindungsabschnitt (9a, 9b), das Rahmenelement (8) und/oder die dem Rahmenelement (8) zugewandte Kartenvorderseite (6) und/oder Kartenrückseite (7) Arretierungspunkte (14) aufweist, die derart ausgebildet sind, dass sie eine lösbare Festlegung des Rahmenelements (8) an der Kartenvorderseite (6) und/oder Kartenrückseite (7) ermöglichen.

9. Klappkarte nach einem der vorhergehenden Ansprüche, **dadurch gekennzeichnet, dass** die Befestigungsmittel (13) und/oder die Arretierungsmittel (14) durch Klebemittel gebildet sind.

10. Klappkarte nach einem der vorgehenden Ansprüche, **gekennzeichnet durch** eine Verbindungslasche (17) zur Festlegung des maximalen Abstands der einander zugewandten Innenseiten (4, 5) des vorderen Kartenkörpers (2) und hinteren Kartenkörpers (3) im aufgeklappten Zustand, wobei die Verbindungslasche (17) an der einen Innenseite (4, 5) vom vorderen Kartenkörper (2) und hinterem Kartenkörper (3) angeordnet und mit der anderen Innenseite (4, 5) vom vorderen Kartenkörper (2) und hinterem Kartenkörper (3) lösbar verbindbar ist.

11. Klappkarte nach einem der vorhergehenden Ansprüche, **gekennzeichnet durch** ein 3D-Element, das an dem einen von Rahmenelement (8) und zugewandter Kartenvorderseite (6) oder Kartenrückseite (7) befestigt ist und im aufgeklappten Zustand an dem anderen von Rahmenelement (8) und zugewandter Kartenvorderseite (6) oder Kartenrückseite (7) anliegt.
